# FASCICULE DE BREVET EUROPEEN

(11) **EP 0 224 397 B1**
(45) Date de publication et mention de la délivrance du brevet: **14.12.1988**
(21) Numéro de dépôt: 86402290.0
(22) Date de dépôt: 15.10.1986
(51) Int. Cl.: F23R 3/26, F23C 7/00, F23R 3/10

(54) **Dispositif d'injection à bol sectorisé**
In Sektoren aufgeteilter Einspritzkopf für Kraftstoff
Sectoral fuel injection head

(30) Priorité: 18.10.1985 FR 8515925
(43) Date de publication de la demande: 03.06.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Barbier, Gérard Yves Georges, F-91420 Morangis (FR); Bayle-Laboure, Gérard Joseph Pascal, F-77210 Avon (FR); Desaulty, Michel André Albert, F-77240 Vert Saint Denis (FR); Martinez, Rodolphe, F-94520 Perigny Sur Yerres (FR); Perigne, Jérome, F-77000 Vaux le Penil (FR)
(74) Mandataire: Moinat, François

(56) Documents cités:
- DE-C- 386 159
- FR-A- 950 363
- FR-A- 2 341 099
- FR-A- 2 391 359
- GB-A- 2 085 147
- US-A- 3 490 230

## Description

L'invention concerne l'alimentation en carburant et en air primaire d'une chambre de combustion notamment pour turbomachine.

Les chambres de combustion traditionnelles comportent généralement une zone primaire à richesse élevée et une zone de dilution. Dans la zone primaire, est injectée une partie du débit d'air primaire, d'une part au moyen de vrilles de turbulences internes et externes destinées à créer un cône de pulvérisation du carburant sortant de l'injecteur, d'autre part au moyen d'orifices du fond de chambre et des parois internes et externes de la chambre de combustion. Le choix de la fraction d'air à injecter dans la zone primaire résulte d'un compromis entre les performances de la chambre de combustion au plein gaz: émission de fumées, tenue thermique des parois, répartition des températures et les performances en régime de ralenti: rendement, stabilité.

En raison de l'accroissement des performances demandées aux chambres de combustion des moteurs modernes, le compromis entre performances au ralenti et au plein gaz est de plus en plus difficile à trouver. Pour y parvenir, une première solution a consisté à réaliser des chambres à deux modules: l'un adapté au régime de plein gaz et l'autre au régime de ralenti. Les chambres lourdes, car volumineuses, et coûteuses, car elles nécessitent le doublement des points d'injection, posent également des problèmes de régulation aux régimes intermédiaires.

Pour éviter les problèmes rencontrés avec les chambres de combustion initiales et les chambres à deux modules dont il vient d'être question, une autre voie a été abordée qui consiste à adapter de manière continue la répartition du débit d'air en fonction du régime au moyen de volets mobiles aptes à diaphragmer plus ou moins les entrées d'air de la chambre, ce qui permet une optimisation continue du fonctionnement de la chambre, donc une réduction importante du volume de combustion et ainsi de l'encombrement de la chambre. Une première approche de cette solution est montrée dans les brevets français 2 491 139 et 2 491 140 qui divulguent des diaphragmes adaptés à une vrille de turbulence externe radiale ou axiale d'un dispositif d'injection par ailleurs totalement traditionnel. Ces dispositifs ont pour inconvénients un mauvais guidage de l'air à l'entrée des vrilles ainsi que la génération de sillages importants à l'intérieur de la chambre de combustion.

D'autre part, ont été developpés des injecteurs aérodynamiques à bol tels que ceux décrits dans les brevets antérieurs de la demanderesse FR 2 357 738 et FR 2 391 359. Ces injecteurs sont montés sur le fond de chambre avec interposition d'une pièce intermédiaire appelée bol comportant une partie tronconique évasée vers l'aval et percée d'une multiplicité de trous de faible diamètre par lesquels de l'air à forte pression pénètre dans le cône de carburant pulvérisé. Par les turbulences qu il crée et le mélange intime qu'il réalise, ce bol complète le rôle de l'injecteur, agit sur la composition de mélange et permet la création d'une mini zone primaire au ralenti.

Pour améliorer ces injecteurs aérodynamiques à bol intermédiaire, on a doté leur vrille de turbulence externe ainsi que l'admission d'air des trous de bol, de diaphragme permettant d'en moduler le débit de sortie pour adapter la richesse du mélange air-carburant en sortie de bol à toutes les conditions de fonctionnement de la chambre de combustion et ainsi adapter cette richesse à tous les régimes intermédiaires entre le ralenti et le plein gaz. Une telle disposition est prévu de par le EP-A-0 182 687 (publié le 28.5.1986 et correspondant au FR-A-2 572 463) et décrit au préambule de la revendication 1.

La présente invention a pour but d'améliorer ledit type d'injecteur aérodynamique à bol intermédiaire en le conformant de telle sorte qu'il contribue, d'une part, à améliorer le refroidissement des parois de la chambre de combustion et, d'autre part, à améliorer le rendement au ralenti, notamment lorsqu'il est monté dans des chambres de combustion annulaires sur le fond desquelles ils sont régulièrement répartis, ceci en utilisant au mieux les zones de recirculation localisées existant entre les injecteurs adjacents

Pour ce faire, l'invention a pour objet un dispositif d'injection d'air et de carburant dans une chambre de combustion notamment de turbomachine comprenant au moins un injecteur de carburant, une vrille de turbulence externe pour le passage d'air de pulvérisation du carburant, équipée d'un diaphragme de modulation de débit d'entrée d'air, un corps en forme de bol comportant un voile aval évasé dans le sens de l'écoulement et pourvu d'une rangée de trous de bol pour l'injection d'air dans le cône de carburant pulvérisé et une chambre de refroidissement par impact formée par le voile aval, une bague intermédiaire et une jupe externe possédant des orifices d'entrée d'air.

Selon l'invention, la chambre est divisée en quatre secteurs égaux, diamétralement opposés deux à deux et séparés par des cloisons radiales, deux premiers secteurs comportant sur les parties du voile aval qui leur sont associées des trous de bol de faible diamètre adaptés à un fonctionnement optimisé de la chambre de combustion au ralenti et deux seconds secteurs comportant sur les parties correspondantes du voile aval des trous de bol de gros diamètre adaptés à un rendement optimisé au régime plein gaz.

Selon une autre particularité de l'invention, le dispositif d'injection comporte un diaphragme de modulation du débit d'air des trous de bol de gros diamètre des seconds secteurs.

Dans le cas où l'invention est appliquée à une chambre de combustion annulaire comportant plusieurs injecteurs adjacents les uns aux autres, répartis en couronne sur le fond de la chambre de combustion, on oriente les bols de telle sorte que les premiers secteurs de chaque bol soient disposés côte à côte tandis que les seconds secteurs des bols possédant des trous de gros diamètre sont orientés vers les parois interne et externe de la chambre de combustion pour en améliorer le refroidissement au régime plein gaz.

D'autres caractéristiques de l'invention seront explicitées en regard des planches de dessins représentant de façon non limitative des modes de réalisation de l'invention.
La figure 1 montre, en coupe longitudinale, une chambre de combustion équipée d'un dispositif d'injection selon l'invention.
La figure 2 montre, en demi-coupe longitudinale, un mode de réalisation de l'invention, sans le corps de l'injecteur de carburant proprement dit.
La figure 3 montre une coupe du bol de l'invention selon une coupe III - III de la figure 2.
La figure 4 montre une coupe IV - IV de la figure 2.
La figure 5 schématise l'orientation des dispositifs selon l'invention appliqués à une chambre de combustion annulaire.

Sur la figure 1 est représentée en demi-coupe longitudinale une chambre de combustion annulaire 1 pour turbomachine comprenant le système d'injection selon l'invention. La chambre 1 est comprise entre un carter externe 2 et une virole interne 3 qui délimitent la veine de gaz comprimés. Une fraction F1 de l'air amont provenant du compresseur (non représenté) est guidée à travers le système d'injection 4 pour la formation du mélange carburé. Celui-ci passe dans la zone primaire 5 où ont lieu les réactions de combustion, puis les gaz produits sont dilués dans la zone de dilution 6 et refroidis dans la zone secondaire aval 7 et sont distribués vers la turbine, non représentée, qu'ils entraînent.

L'injecteur dont seul le corps 8 est figuré en pointillé à la figure 1 est relié au fond 9 de la chambre de combustion par un bol intermédiaire 10 dont la structure particulière fait l'objet de l'invention. Le système d'injection comporte de façon connue une vrille de turbulence interne (non représentée) pouvant être soit de type radial, soit de type axial centripète destinée à projeter le carburant issu de l'injecteur en formant un jet tronconique évasé vers l'aval.

L'injecteur 8 muni de sa vrille de turbulence interne est entouré par un chapeau 11 formant la paroi amont du bol intermédiaire 10. Le chapeau 11 comporte en aval une partie 1 la tronconique prolongée vers l'amont par une portée cylindrique 11b et enfin par une paroi radiale 11c c délimitant avec la paroi radiale 12c d'une bague intermédiaire 12 un canal radial doté d'aubages 13 inclinés formant une vrille de turbulence externe pour le système d'injection. La bague intermédiaire 12 comporte une partie cylindrique 12b et se prolonge en se resserrant vers l'aval par une portée tronconique 12a, le chapeau 11 et la bague 12 formant un canal annulaire axialo- centripète pour l'air provenant de la vrille de turbulence externe 13.

De façon connue, la vrille de turbulence externe 13 peut être diaphragmée par une bague cylindrique 22 mobile en rotation et comportant des orifices d'entrée d'air en nombre égal à celui des passages de la vrille 13. La mise en rotation du diaphragme 22 s'effectue par l'intermédiaire d'un levier de manoeuvre 23 (schématisé à la figure 1) relié à un système de commande externe au carter 2 et non représenté. Par ce moyen, on peut obturer la vrille externe 13 au régime de ralenti et l'ouvrir continuellement jusqu'à pleine ouverture au plein gaz afin d'optimiser les conditions de mélange air-carburant (pourcentages air-carburant, répartition volumique, pulvérisation) à tous les régimes de fonctionnement, ce qui est permis parce que la vrille externe possède une composante axiale importante aux conditions pleins gaz et faible au ralenti, ceci étant dû au fait que la vrille est diaphragmée en amont et que, la section au col du bol étant constante, la vitesse débitante, axiale à ce niveau, est directement proportionnelle au débit d'air et est donc croissante du ralenti au plein gaz.

La bague 12 est prolongée vers l'aval par un voile aval tronconique 14 évasé vers l'aval et formant le bol proprement dit. Celui-ci est relié à la chambre de combustion par une jupe externe 15 cylindrique rapportée à son bord aval et comportant un filetage permettant à un écrou non représenté de venir enserrer de façon connue une coupelle découpée dans le fond 9 de la chambre de combustion.

La bague 12, le voile aval 14 et la jupe externe 15 forment une chambre annulaire de refroidissement 16 par impact du voile 14. Pour obtenir ce refroidissement, la jupe 15 comporte des ouvertures radiales 17 régulièrement réparties sur son pourtour, permettant l'alimentation de la chambre 16 en air amont.

Selon l'invention, la chambre 16 est divisée en quatre secteurs 16a, 16b égaux, diamétralement opposés, séparés par des cloisons radiales 21. Le voile aval 14 comporte régulièrement répartis sur sa périphérie des trous de bol permettant à l'air amont introduit dans les secteurs 16a, 16b de la chambre 16 de s'échapper de ladite chambre en remplissant une fonction de pulvérisation de la nappe conique 18 de carburant formée entre les jets d'air issus des deux vrilles de turbulence externe et interne. Selon l'invention, les deux premiers secteurs 16a de la chambre 16 comportent sur les parties du voile aval 14 qui leur sont associées des trous de bol de petit diamètre 19 tandis que les seconds secteurs 16b comportent sur les parties correspondantes du voile aval des trous de bol 20 de gros diamètre.

Les premiers secteurs 16a et les seconds secteurs 16b sont alimentés séparément en air amont par les ouvertures radiales 17, les cloisons 21 les isolant totalement les uns des autres. Selon l'invention, les ouvertures 17, alimentant les seconds secteurs à trous de bol de gros diamètre, peuvent être diaphragmées par deux prolongements cylindriques ajourés 22a de la bague 22 formant le diaphragme de la vrille de turbulence externe 13, afin de moduler le débit de sortie des trous de bol 20.

Les diaphragmes 22 et 22a ainsi solidaires sont manoeuvrés simultanément vers l'ouverture ou la fermeture et l'on voit immédiatement que, au ralenti, les trous de bol 20 à gros diamètre des seconds secteurs ne sont pas alimentés et qu'ils peuvent être alimentés jusqu'à plein débit par l'ouverture progressive du diaphragme 22a jusqu à sa pleine ouverture au plein gaz, alors que les trous de bol 19 des deux premiers secteurs restent alimentés en air amont pendant toute la durée de fonctionnement de la turbomachine.

La figure 5 montre la disposition et l'orientation des bols selon l'invention appliqués à une chambre de combustion annulaire. Sur cette figure, sans représenter la totalité de chaque bol, on a des bols adjacents 10 vus selon une coupe similaire à celle de la figure 4.

La chambre de combustion 1 comporte un certain nombre d'injecteurs reliés au fond de chambre par autant de bols intermédiaires régulièrement répartis en couronne. Selon l'invention, les bols adjacents sont orientés de façon à ce que leurs premiers secteurs alimentés en permanence en air amont soient face à face tandis que les seconds secteurs diaphragmés au ralenti et débitant au plein gaz soient orientés face aux parois interne 3 et externe 2 de la chambre de combustion afin d'en assurer le refroidissement maximum au plein gaz.

Cette disposition est choisie, outre les besoins de refroidissement des parois au regime plein gaz, parce que l'on s'est rendu compte par des essais d'analogie hydraulique puis par des mesures de vélocimétrie laser à froid qu'il existait une zone de recirculation localisée entre les injecteurs adjacents où se localise la flamme juste avant l'extinction et qu'il importait de garder une alimentation constante en air carburé de cette zone au ralenti afin d'améliorer la stabilité de flamme dans cette configuration de fonctionnement.

La séparation du bol en secteurs alimentés en air indépendamment, dont les secteurs 16a en regard sont alimentés constamment en air amont, permet d'obtenir ce résultat, d'autant mieux que le diamètre des trous de bol 19 des secteurs 16a est calculé de telle sorte que le rendement au ralenti du dispositif d'injection soit optimal avec les diaphragmes 22,22a fermes.

Parallèlement, le diamètre des trous de bol 20 des secteurs 16b est calculé afin de rendre optimal, diaphragmes ouverts, le fonctionnement du dispositif d'injection au régime plein gaz. Ainsi, pour un bol expérimental réalisé, le rendement optimal au ralenti et en plein gaz a été obtenu avec dix trous de deux millimètres de diamètre pour chaque premier secteur, de cinq trous de quatre millimètres de diamètre pour chaque second secteur.

Un autre élément de calcul pris en compte dans la détermination du nombre et des dimensions des trous de chaque secteur consiste dans le pourcentage d'air admis dans la chambre de combustion, respectivement par les vrilles de turbulence interne et externe, par le bol et par les autres orifices d'admission d'air de la chambre (orifices primaires 24 et de dilution 25, dispositifs de refroidissement des parois par impact, par convection ou par film pariétal).

Ainsi, selon l'invention, les dimensions et le nombre des trous de bol et des vrilles sont tels que le débit d'admission d'air dans la chambre par le système d'injection (vrille interne + vrille externe + trous de bol) varie de 5 % à 22 % du débit d'air total admis dans la chambre de combustion et plus particulièrement que les débits respectifs par rapport au débit d'air total de la chambre varient depuis le ralenti jusqu'au plein gaz:
- de 1 % à 13 % pour la vrille de turbulence externe,
- de 0 % à 4 % pour les trous de bol 20 des seconds secteurs,

tandis que les débits de la vrille interne et des trous de bol 19 des premiers secteurs sont constants pendant tout le fonctionnement de la turbomachine, respectivement de 3 % et de 2 % du débit total d'air admis dans la chambre de combustion.

Cette disposition, combinée avec l'orientation des bols adjacents les uns par rapport aux autres et la variation d'angle de swirl de la vrille externe obtenue par la disposition amont du diaphragme 22, permet de faire varier entre le ralenti et le plein gaz la répartition volumétrique du mélange air-carburant dans la zone de réaction et de ce fait d'améliorer la stabilité de flamme au ralenti et le rendement de combustion au plein gaz et réalisant une modulation continue de ces paramètres tout au long de la plage de fonctionnement de la chambre de combustion.

Ces avantages rendent l'invention particulièrement adaptée aux turboréacteurs d'aviation à faible niveau de pollution.

## Revendications

1. Dispositif d'injection d'air et de carburant dans une chambre de combustion notamment de turbomachine, comprenant au moins un injecteur de carburant, une vrille de turbulence externe (13) pour le passage d'air de pulvérisation du carburant, équipée d'un diaphragme de modulation (22) de débit d'entrée d'air, un corps en forme de bol comportant un voile aval (14) évasé dans le sens de l'écoulement et pourvu d'une rangée de trous de bol pour l'injection d'air dans le cône de carburant pulvérisé et une chambre de refroidissement par impact (16) formée par le voile aval, une bague intermédiaire (12) et une jupe externe (15) possédant des orifices d'entrée d'air, caractérisé en ce que la chambre (16) est divisée en quatre secteurs égaux (16a, 16b), diamétralement opposés deux à deux et séparés par des cloisons radiales (21), les deux premiers secteurs (16a) comportant sur les parties du voile aval (14) qui leur sont associees des trous de bol de faible diamètre (19) adaptés à un fonctionnement optimisé de la chambre de combustion au ralenti tandis que les deux seconds secteurs (16b) comportent sur les parties correspondantes du voile aval (14) des trous de bol de gros diamètre (20) adaptés à un rendement optimisé au régime plein gaz.

2. Dispositif d'injection selon la revendication 1, caractérisé en ce qu'il comporte un diaphragme (22a) de modulation du débit d'air des trous de bol de gros diamètre (20) de chacun des seconds secteurs (16b).

3. Dispositif d'injection selon la revendication 2, caractérisé en ce que le diaphragme (22) de la vrille de turbulence externe et celui (22a) des orifices de bol des seconds secteurs (16b) sont solidaires et manoeuvrables simultanément vers l'ouverture au régime plein gaz ou la fermeture au ralenti.

4. Dispositif d'injection selon l'une quelconque des revendications 1 à 3, pour chambre de combustion annulaire comportant plusieurs injecteurs adjacents les uns aux autres, répartis en couronne sur le fond de la chambre de combustion, caractérisé en ce que les premiers secteurs (16a) des chambres (16), des bols adjacents sont disposés face à face, les seconds secteurs (16b) des chambres (16) des bols possédant les trous de gros diamètre (20) étant orientés vers les parois (2, 3) de la chambre de combustion pour assurer son refroidissement au régime plein gaz.

5. Dispositif d'injection selon la revendication 4, caractérisé en ce que les dimensions et le nombre des trous de bol (20) des seconds secteurs (16b) sont tels que leur débit d'admission d'air dans la chambre varie entre 0 % au ralenti et 4% au plein gaz par rapport au débit total d'entrée d'air dans la chambre de combustion, le débit des trous de bol (19) des premiers secteurs (16a) étant de 2 % constant et le débit de la vrille externe (13) variant entre 1 % au ralenti et 13 % aux pleins gaz.

## Patentansprüche

1. Vorrichtung zur Luft- und Kraftstoffeinspritzung in eine Brennkammer, insbesondere in eine Turbomaschinen-Brennkammer,
mit wenigstens einer Kraftstoffeinspritzdüse,
mit einem externen Verwirbler (13) für den Luftdurchtritt zur Zerstäubung des Kraftstoffs, der mit einem Diaphragma (22) zum Modulieren des Durchsatzes der eintretenden Luft ausgestattet ist,
mit einem Mantelkörper mit einer in Strömungsrichtung ausgeweiteten stromabwärtsseitigen Abdeckung (14) mit einer Reihe von Löchern zum Einspritzen von Luft in den Kegel zerstäubten Kraftstoffs
sowie mit einer Aufprallkühlkammer (16), die von der stromabwärtigen Abdeckung, einem Zwischenring (12) und einer äußeren Schürze (15) mit Lufteintrittsöffnungen gebildet ist, dadurch gekennzeichnet,
daß die Kammer (16) in vier gleiche Sektoren (16a, 16b) unterteilt ist, die jeweils zu zweien diametral einander gegenüberliegen und durch radiale Wandungen (21) voneinander getrennt sind,
und daß die beiden ersten Sektoren (16a) auf den ihnen zugeordneten Teilen der stromabwärtigen Abdeckung (14) Mantellöcher (19) mit kleinem Durchmesser aufweisen, die an einen optimierten Betrieb der Brennkammer bei Langsamlauf angepaßt sind, während die beiden zweiten Sektoren (16b) auf den zugeordneten Teilen der stromabwärtigen Abdeckung (14) Mantellöcher (20) mit großen Durchmesser aufweisen, die an einen optimierten Wirkungsgrad im Vollgasbetrieb angepaßt sind.

2. Einspritzvorrichtung nach Anspruch 1, dadurch gekennzeichnet, daß ein Diaphragma (22a) zum Modulieren des Luftdurchsatzes der Mantellöcher (20) mit großem Durchmesser der zweiten Sektoren (16b) vorgesehen ist.

3. Einspritzvorrichtung nach Anspruch 2, dadurch gekennzeichnet, daß das Diaphragma (22) des externen Verwirblers und das Diaphragma (22a) der Mantellöcher der zweiten Sektoren (16b) fest miteinander verbunden und gleichzeitig in die der Öffnung bei Vollgasbetrieb entsprechende Richtung oder dem Schließen bei Langsamlauf entsprechende Richtung bewegbar sind.

4. Einspritzvorrichtung nach einem der Ansprüche 1 bis 3 für eine ringförmige Brennkammer mit mehreren einander benachbarten Einspritzdüsen, die kranzförmig an dem Boden der Brennkammer verteilt sind, dadurch gekennzeichnet, daß die ersten Sektoren (16a) der benachbarten Mantelkammern (16) einander gegenüberliegen, und daß die zweiten Sektoren (16b) der Mantelkammern, die die Löcher (20) mit großem Durchmesser haben, gegen die Wandungen (2, 3) der Brennkammer ausgerichtet sind, um die Kühlung im Vollgasbetrieb zu gewährleisten.

5. Einspritzvorrichtung nach Anspruch 4, dadurch gekennzeichnet, daß die Abmessungen und die Anzahl der Mantellöcher (20) der zweiten Sektoren (16b) so beschaffen sind, daß ihr Durchsatz für den Lufteinlaß in die Kammer, bezogen auf den Gesamtdurchsatz des Lufteinlasses in die Brennkammer, zwischen 0 % bei Langsamlauf und 4 % bei Vollgasbetrieb variiert, und daß der Durchsatz der Mantellöcher (19) der ersten Sektoren (16a) konstant 2 % beträgt und der Durchsatz des externen Verwirblers (13) zwischen 1 % bei Langsamlauf und 13 % bei Vollgasbetrieb variiert.

## Claims

1. Device for injecting air and fuel into a combustion chamber of a turbo-engine in particular, comprising at least one fuel injector, an outer turbulence whorl (13) for the passage of air for spraying the fuel, equipped with a diaphragm (22) for modulating the air inflow rate, a bowl-shaped body having a downstream web (14), widened in the direction of flow and provided with a row of bowl holes for the injection of air into the cone of sprayed fuel, and an impact-cooling chamber (16) formed by the downstream web, an intermediate ring (12) and an outer skirt (15) possessing air-inflow orifices, characterized in that the chamber (16) is divided into four equal sectors (16a, 16b) diametrically opposed two by two and separated by radial partitions (21), the first two sectors (16a) having, in the parts of the downstream web (14) which are associated with them, bowl holes of small diameter (19) suitable for the most efficient possible functioning of the combustion chamber during idling, whilst the second two sectors (16b) have, in the corresponding parts of the downstream web (14), bowl holes of large diameter (20) suitable for the most efficient possible performance at full speed.

2. Injection device according to Claim 1, characterized in that it has a diaphragm (22a) for modulating the air flow rate of the bowl holes of large diameter (20) of each of the second sectors (16b).

3. Injection device according to Claim 2, characterized in that the diaphragm (22) of the outer turbulence whorl and that (22a) of the bowl orifices of the second sectors (16b) are integral with one another and operable simultaneously towards opening for full speed or towards closing for idling.

4. Injection device according to any one of Claims 1 to 3, for an annular combustion chamber possessing several injectors adjacent to one another and distributed in a ring on the bottom of the combustion chamber, characterized in that the first sectors (16a) of the chambers (16) of adjacent bowls are arranged facing one another, the second sectors (16b) of the chambers (16) of the bowls having the holes of large diameter (20) being directed towards the walls (2, 3) of the combustion chamber in order to ensure the cooling of the latter at full speed.

5. Injection device according to claim 4, characterized in that the dimensions and number of the bowl holes (20) of the second sectors (16b) are such that their air intake rate into the chamber varies between 0 % during idling and 4 % at full speed in relation to the total air inflow rate into the combustion chamber, the flow rate of the bowl holes (19) of the first sectors (16a) being constant at 2 % and the flow rate of the outer whorl (13) varying between 1 % during idling and 13 % at full speed.
